# EUROPÄISCHE PATENTSCHRIFT

(11) **EP 2 822 712 B1**
(45) Veröffentlichungstag und Bekanntmachung des Hinweises auf die Patenterteilung: **11.05.2016**
(21) Anmeldenummer: 13704758.5
(22) Anmeldetag: 07.02.2013
(51) Int. Cl.: B21C 47/34, B65H 23/032

(54) **VERFAHREN UND VORRICHTUNG ZUM WICKELN EINER MATERIALBAHN**
METHOD AND DEVICE FOR WINDING A MATERIAL WEB
PROCÉDÉ ET DISPOSITIF D'ENROULEMENT D'UNE BANDE DE MATÉRIAU

(30) Priorität: 07.03.2012 EP 12158406
(43) Veröffentlichungstag der Anmeldung: 14.01.2015
(73) Patentinhaber: Primetals Technologies Austria GmbH, 4031 Linz (AT)
(72) Erfinder: HOFER, Roland, A-4204 Reichenau (AT); MOSER, Friedrich, A-4202 Hellmonsödt (AT)
(74) Vertreter: Metals@Linz
(86) Internationale Anmeldenummer: PCT/EP2013/052360
(87) Internationale Veröffentlichungsnummer: WO 2013/131701

(56) Entgegenhaltungen:
- KR-A- 20040 007 103
- KR-A- 20040 056 824
- US-A- 2 630 319

## Beschreibung

### Technisches Gebiet

Die Erfindung betrifft ein Verfahren und eine Vorrichtung zum Wickeln einer Materialbahn, insbesondere eines Metallbandes, wobei ein Bund während des Wickelvorgangs durch zumindest zwei drehangetriebene Stützwalzen gestützt ist (siehe z.B. KR 1020040056824 A).

### Stand der Technik

In verschiedenen industriellen Herstellungsprozessen wird ein bandförmiges Material zu einer Wickelrolle aufgewickelt, bei der man eine möglichst gleichmäßige Kantendeckung anstrebt. Auch bei der Herstellung von metallischem Walzgut, wie beispielsweise einem Stahlband oder einem Aluminiumband, wird üblicherweise das aus einem Walzgerüst auslaufende Walzband zu einem Bund gewickelt.

Um die Qualität eines Metallbandes prüfen zu können, wird ein Probenstück des Metallbundes einer Inspektion unterzogen. Hierfür wird vom Bund ein Stück des Walzbandes abgewickelt und nach der Kontrolle wieder zurück gewickelt. Dabei tritt das Problem auf, dass mit zunehmender Abwickellänge die Gefahr besteht, dass das Walzband seitlich verläuft. Folge davon ist dann ein zumindest an den äußeren Windungen teleskopierter Metallbund. Von der Stirnfläche des Metallbundes überstehendes Metallband kann dann leicht beim Transport in nachfolgenden Prozessschritten beschädigt werden. Insgesamt kann der Metallbund dadurch in seinem Wert gemindert sein.

Um dieses Problem des seitlichen Verlaufens zu vermeiden, könnte man beispielsweise die Abwickellänge begrenzen, oder aber man schneidet ein Probenstück ab. Ersteres hat den Nachteil, dass die Inspektion nicht in der gewünschten Länge durchgeführt werden kann. Letzteres verursacht Ausschussmaterial, da das abgeschnittene Probenstück weggeworfen wird.

### Darstellung der Erfindung

Es ist eine Aufgabe der vorliegenden Erfindung, ein Verfahren und eine Vorrichtung zum Wickeln einer bandförmigen Materialbahn anzugeben, so dass ein seitliches Verlaufen beim Aufwickeln möglichst verhindert ist.

Diese Aufgabe wird für eine Vorrichtung gemäß den Merkmalen des Anspruchs 1, und für ein Verfahren, gemäß den Merkmalen des Anspruchs 4 gelöst. Vorteilhafte Ausgestaltungen der Erfindung sind in den jeweils abhängigen Ansprüchen definiert.

Gemäß einem Grundgedanken der Erfindung wird die an den Stützrollen aufliegende Gewichtskraft des Bundes durch die Neigung von Stützwalzen oder Bodenwalzen eine horizontale Kraftkomponente erzeugt, die dazu genutzt wird, um dem seitlichen Verlaufen einer Materialbahn entgegenzuwirken. Dies wird dadurch erreicht, indem mittels einer Schwenkeinrichtung die zwei oder auch mehrere Stützwalzen gemeinsam um eine Schwenkachse zwischen einer ersten, im Wesentlichen horizontalen Stellung, in eine zweite, bezüglich der horizontalen Stellung geneigte Stellung, geschwenkt. Mit anderen Worten, indem die Achsen der Stützrollen gegenläufig zum seitlichen Verlaufen des Bandes bezüglich der Horizontalen geneigt werden können, kann man beim (Zurück-) Wickeln eines Metallbandes die Kantendeckung am Bund aufrecht erhalten. Läuft beispielsweise die Kante einer Materialbahn von der Stirnfläche des Bundes heraus, werden die beiden Stützrollen so geneigt, dass die Bahnkante wieder zurück zur Stirnfläche kommt. Die Neigung der Stützrollen kann dabei so vonstatten gehen, dass eine Stirnseite bezüglich der Horizontalen abgesenkt wird, je nachdem, auf welcher Seite die Bahnkante von der Stirnfläche heraus läuft. Die Neigung der Stützrollen kann aber auch so erfolgen, dass ähnlich einem Waagebalken eine Stirnseite des Bundes gesenkt und gleichzeitig die andere angehoben wird. Der Schwenkvorgang kann im einfachsten Fall manuell gesteuert sein, indem beispielsweise von einem Betriebspersonal der Vorgang beim Zurückwickeln des Metallbandes beobachtet wird. Wird visuell ein seitliches Verlaufen des Metallbandes erkannt, so wird über eine Bedieneinrichtung von Hand eine entsprechende Neigebewegung ausgelöst. In der Walzwerktechnik kann ein Metallbund, ein so genannter Coil, beispielsweise 40 t schwer sein. Um dieses Schwergewicht zu neigen, ist eine entsprechend eingerichtete Antriebsvorrichtung erforderlich, welche die erforderliche Kraft für die Schwenkbewegung aufzubringen vermag. Diese Krafterzeugung kann beispielsweise durch eine oder mehrere hydraulische Kolben-ZylinderEinheiten, oder durch einen Elektroantrieb in Verbindung mit einer Spindel erfolgen. Es sei aber bereits an dieser Stelle erwähnt, dass die Steuerung der Achsneigung auch durch eine automatisch arbeitende Vorrichtung erfolgen kann. Die Gewichtskraft eines Metallbundes, wird sehr effizient dazu genutzt, um eine horizontale, dem Bandverlauf entgegen gerichtete Kraftkomponente zu erzeugen. Durch die erfindungsgemäße Achsneigung der Stützrollen wird erreicht, dass nach der Inspektion eines Metallbundes die Stirnflächen eben sind. Damit gibt es keine überstehenden Ränder, die in nachfolgenden Prozessschritten oder in einem anschließenden Transport des Metallbundes beschädigt werden könnten. Der wesentliche Vorteil der Erfindung ist also darin zu sehen, dass der Wert des Metallbundes durch beziehungsweise nach einer Inspektion nicht gemindert wird. Ein weiterer Kostenvorteil der Erfindung liegt darin, dass bei der Inspektion kein Stück des Metallbandes abgeschnitten und verworfen werden muss. Dadurch fällt bei der Inspektion kein Schrott mehr an. Die technische Realisierung einer Schwenkvorrichtung zum Neigen der Drehachsen der Stützrollen kann vergleichsweise einfach und weitgehend durch bekannte kommerziell erhältliche Baueinheiten mit relativ geringen Kosten realisiert werden.

Gemäß der Erfindung weist die Schwenkeinrichtung eine spezielle Stützvorrichtung auf, in welcher die zumindest zwei drehangetriebenen Stützwalzen drehbar gelagert sind. Die Stützvorrichtung kann beispielsweise ein Metallrahmen sein der nach Art eines Waagebalkens ausgebildet ist, das heißt der Rahmen ist bezüglich einer Schwenkachse schwenkbar, beispielsweise indem er mittig abgestützt ist. In diesem Fall verläuft die Schwenkachse durch den Querbalken des Rahmens. Es ist aber auch möglich, dass der Rahmen so konstruiert ist, dass räumlich gesehen, die Drehachsen der Stützrollen und die Schwenkachse einander sich kreuzen, aber nicht schneiden.

In einer bevorzugten Ausführungsform der Vorrichtung, beziehungsweise des Verfahrens, ist vorgesehen, dass die Stützwalzen jeweils um einen Schwenkwinkel schwenkbar sind, der stufenlos vorgebbar ist. Dadurch kann sehr differenziert einem Verlaufen der Materialbahn entgegengewirkt werden. Auch hier wird die Gewichtskraft dazu verwendet, um ein seitliches Verlaufen des bandförmigen Materials zu verhindern. Verglichen mit einem seitlichen Verschieben der Stützrollen benötigt der Schwenkvorgang weniger Energie.

Es kann günstig sein, wenn die Schwenkbewegung eine Absenkbewegung ist, das heißt wenn die durch die Schwenkbewegung der Drehachsen der Stützwalzen jeweils aufgespannte Schwenkebene lotrecht verläuft.

Um wie bereits oben angedeutet, die Schwenkbewegung automatisch durchführen zu können, kann vorgesehen sein, dass die Kante der auf den Bund zulaufenden Materialbahn mittels eines geeigneten Sensors erfasst wird. Ein solcher Bahnkantensensor kann nach unterschiedlichen Messprinzipien arbeiten, beispielsweise taktil oder berührungslos, z.B. ein Ultraschallsensor oder ein optisch arbeitendes System sein. Der Bahnkantensensor liefert dabei eine Lageinformation, die der Schwenkeinrichtung zugeleitet ist. Bei der Vorgabe des Schwenkwinkels wird diese Lageinformation entsprechend berücksichtigt. Die technische Ausführung einer solchen Schwenkeinrichtung beinhaltet im Wesentlichen eine Informationsverarbeitende Einheit, z.B. ein Computer, der über entsprechende Steuersignale eine Antriebseinrichtung zum Erzeugen der Schwenkbewegung veranlasst. Beides ist im Grunde nach kommerziell verfügbar, kann mit geringem Aufwand entsprechend angepasst verwendet und braucht daher hier im Detail nicht näher erläutert zu werden.

### Kurzbeschreibung der Zeichnungen

Zur weiteren Erläuterung der Erfindung wird im nachfolgenden Teil der Beschreibung auf Zeichnungen Bezug genommen, aus denen weitere vorteilhafte Ausgestaltungen, Einzelheiten und Weiterbildungen der Erfindung anhand eines nicht einschränkenden Ausführungsbeispiels zu entnehmen sind.

Es zeigen:
- Figur 1: eine schematische Darstellung der erfindungsgemäßen Vorrichtung in einer ersten Ansicht gesehen;
- Figur 2: die Darstellung der Figur 1 von einer Seite gesehen;
- Figur 3: eine schematische Darstellung einer Ausführungsform der Erfindung, bei der die Stützwalzen in einem als Waagebalken ausgebildeten Rahmenteil drehbar gelagert sind und wobei der Rahmenteil mittels einer Antriebseinrichtung um eine Schwenkachse geschwenkt werden kann;
- Figur 4: eine schematische Skizze, welche einen Metallbund auf zwei Stützrollen in einer räumlichen Darstellung zeigt;
- Figur 5: eine mögliche Anordnung der beiden Drehachsen bezüglich der Schwenkachse gemäß Figur 4;
- Figur 6: eine andere mögliche Anordnung von zwei Drehachsen bezüglich einer Schwenkachse.

### Ausführung der Erfindung

Die Figur 1 und die Figur 2 zeigen in einer schematischen Darstellung das Prinzip der vorliegenden Erfindung. Dargestellt ist die Situation eines Bundes 1, der auf zwei Stütz- oder Bodenrollen 2, 3 aufliegt. Ein solcher Bund kann beispielsweise ein Metallbund sein. Es sei davon ausgegangen, dass zum Zwecke der Inspektion zuvor ein Stück von einer Materialbahn 14, im folgenden auch Metallband, Walzband oder Walzgut genannt, abgewickelt und nun wieder zurück gewickelt werden soll. Ein Drehantrieb 7 versetzt die beiden Rollen 2, 3 in eine Drehbewegung. Das Metallband 14 läuft also in Richtung der Bandlaufrichtung 10 auf den sich drehenden Metallbund 1 zu. Dabei kann es wie eingangs dargestellt, zu einem unerwünschten seitlichen Verlaufen des Metallbandes 14 kommen. Folge davon ist ein Teleskopieren des Metallbundes 1, was unerwünscht ist, da überstehende Kanten entstehen, die beschädigt werden können und den Wert des Metallbundes beeinträchtigen können.

Eine Lenkung der zum Bund 1 zulaufenden Materialbahn 14 kann dies verhindern. Erfindungsgemäß erfolgt diese Bandlenkung so, dass die Stütz- oder Bodenrollen 2 und 3, die für den Metallbund 1 eine so genannte "Wickelmulde" oder ein "Wickelbett" bilden, kopfseitig oder fußseitig abgesenkt oder angehoben werden. Durch diese Korrektur kann eine sehr gute Kantendeckung des Metallbundes 1 erreicht werden. Wie unten noch näher ausgeführt, kann die Bandlenkung grundsätzlich manuell oder auch automatisch gesteuert sein.

Kommt es beispielsweise zu einem seitlichen Verlaufen des Walzbandes 14, entweder in Richtung A, oder B, so wird das Eigengewicht des Bundes dazu genutzt, die Bandlaufkorrektur durchzuführen. Dies funktioniert so, in dem die "Wickelmulde" oder das "Wickelbett", mittels einer Schwenkeinrichtung 11 geschwenkt wird, das heißt an einer Seite abgesenkt oder angehoben wird. Dies ist durch die Doppelpfeile D und C in den Figuren 1 und 2 angedeutet. Dabei wird jede Drehachse 5, 6 um den Schwenkwinkel 12 geschwenkt. Dies hat zur Folge, dass auch die Bundachse 8 geneigt wird. In Figur 1 zeigt der Pfeil 9 eine nach linksgerichtete Bewegung des Metallbundes 1, die durch das Eigengewicht des Metallbundes 1 verursacht wird, in dem zuvor die linke Lagerseite der Stützrollen 2, 3 entsprechend dem Pfeil D nach unten abgesenkt wurde.

Die Kraft für die Schwenkbewegung in Richtung des Pfeils D kann auf verschiedene Weise beispielsweise hydraulisch oder elektrisch erzeugt werden.

Verläuft in einem anderen Beispiel das Walzband 14 in Richtung A des Doppelpfeils AB, so werden die beide Stützrollen 2, 3 in Richtung des Pfeils C nach unten abgesenkt. (Umgekehrt, bei einem Bandverlauf in Richtung B, werden die Stützrollen 2, 3 in Richtung des Pfeils D nach unten geschwenkt.)

Die in Korrekturfall erforderliche links- oder rechtsseitige Absenk-Bewegung führt im Ergebnis dazu, dass wieder eine gute Kantendeckung an den Stirnflächen des Metallbundes 1 erreicht werden kann. Bei der Herstellung eines Walzbandes 14 ist also nach der Inspektion, bei der ein Stück des Walzgutes 14 abgewickelt und anschließend nach der Inspektion wieder zurück auf den Metallbund 1 gewickelt werden muss, nicht mehr teleskopartig verschoben. Es gibt daher keine überstehenden Bahnkanten des Walzgutes, die bei der weiteren Handhabung des Metallbundes 1 beschädigt werden könnten.

Wenn bei einem (Zurück-) Wickelvorgang die Bahnkante der Materialbahn 14 nicht verläuft, so wird im Wesentlichen die waagerechte Ausrichtung der Stützwalzen 2, 3 beibehalten, denn es besteht kein Grund für eine Korrektur oder Lenkung.

Die Drehachsen 5, 6 der beiden Stützrollen 2, 3 verlaufen im vorliegenden Beispiel parallel zueinander und liegen in einer horizontalen Ebene. Die einseitige Absenk-Bewegung der Stützrollen-Achsen 5, 6 erfolgt im vorliegenden Ausführungsbeispiel synchron, das heißt der pro Zeiteinheit überstrichene Schwenkwinkel ist für beide Stützrollen 2, 3 gleich groß.

Wie bereits gesagt, kann die Lenkung des Walzbandes manuell oder auch automatisch gesteuert sein. In den Zeichnungen der Figur 1 und Figur 2 ist eine automatische Bandlenkung durch einen Bahnkantensensor 4 angedeutet, dessen Sensorsignal 13 der Schwenkeinrichtung 11 zugeleitet ist. Die Schwenkeinrichtung 11 beinhaltet eine entsprechende Signalverarbeitung. Diese verwendet das Sensorsignal 13 als Stellsignal für eine in Figur 1 und 2 nicht näher dargestellte Antriebseinrichtung.

Figur 3 zeigt eine mögliche Ausführungsform der Erfindung, bei der die Drehachsen 5, 6 der Stützwalzen 2, 3 in einem als Waagebalken ausgebildeten Stützvorrichtung 16 jeweils endseitig in einem Rahmenteil drehbar gelagert sind. Der Rahmenteil 16 ist um eine Schwenkachse 18 drehbar. Erzeugt wird diese Bewegung mittels eines Schwenkantriebs 15, im vorliegenden Beispiel einer Kolben-Zylinder-Einheit die rechts am Rahmenteil 16 angreift und an dieser Seite entweder nach oben oder nach unten bewegt. Durch diese Schwenkbewegung bei der sich die beiden Drehachsen 5, 6 in eine Position 5', 6' beziehungsweise 5", 6" verlagern, entsteht für den Metallbund 1 je nach Blickrichtung ein ansteigendes oder abschüssiges Terrain. Die Bundachse 8 verläuft parallel zur Neigung der Drehachsen 5', 6' beziehungsweise 5", 6". Seiner Schwerkraft folgend wird der Bund 1 der abschüssigen Seite folgen, wodurch sein Eigengewicht bei der Lenkung des Metallbandes 14 ausgenützt und einem seitlichen Verlaufen auf effiziente Weise entgegengewirkt werden kann.

Die konstruktive Ausbildung der Schwenkvorrichtung 11, wie im Wesentlichen aus dem Rahmenteil 16 und der Antriebseinheit 15 besteht, braucht hier nicht näher eingegangen zu werden, da diese Baueinheiten als bekannt beziehungsweise kommerziell erhältlich vorausgesetzt werden können. Es sei auch hier nochmals darauf hingewiesen, dass die Schwenkeinrichtung 11 sowohl manuell als auch automatisch betrieben werden kann.

In der Ausführung gemäß der Figur 3 liegt die Schwenkachse 18 symmetrisch auf der Linie einer Symmetrieachse 17, die einen Mittelbereich der Wickelvorrichtung kennzeichnet. Wie unten ausgeführt, ist dies aber nicht zwingend erforderlich.

Die Figur 4 veranschaulicht dies nochmals in einer räumlichen Darstellung. Die Schwenkbewegung gemäß dem Pfeil 19 um den Schwenkwinkel 12 erfolgt in einer senkrechten Schwenkebene 50 beziehungsweise 60.

Die Figur 5 zeigt die Anordnung der beiden Drehachsen 5, 6 bezüglich der Schwenkachse 18 gemäß dem Ausführungsbeispiel der Figur 4. Die Schwenkachse 18 schneidet nicht die beiden Drehachsen 5, 6, sondern liegt in einem senkrechten Abstand davon entfernt. Mit dem Doppelpfeil 19 ist wieder die Schwenkbewegung angedeutet, wodurch die Achseneigung zwischen der Position 5', 6' beziehungsweise 5", 6" stufenlos verstellbar ist.

Anders als in Figur 5 zeigt die Skizze in Figur 6 ein anderes mögliches Ausführungsbeispiel, bei dem die Schwenkachse 18 die Drehachsen 5, 6 schneidet. Auch hier ist wieder jede der beiden Drehachsen 5, 6 zwischen der Position 5', 6' beziehungsweise 5", 6" stufenlos verstellbar.

In den oben gezeigten Beispielen, liegen die beiden Drehachsen 5, 6 parallel zueinander und verlaufen etwa in einer horizontal liegenden Ebene. Dies ist aber nicht zwingend erforderlich. Es erscheint auch möglich, dass die beiden Drehachsen 5, 6 zwar parallel zueinander verlaufen, aber bezüglich der Schwenkachse 18 einen unterschiedlichen Abstand haben.

Die Schwenkbewegung kann so erfolgen, dass die gegenüberliegende Stirnseite abgesenkt oder angehoben wird. Die Schwenkbewegung kann aber auch gemäß einem Waagebalkens das Absenken der einen Seite, ein anheben der anderen Seite bewirkt.

Im Falle einer automatischen Steuerung der Stützrollen kann die dafür erforderliche Erfassung der Bahnkante auf unterschiedliche Weise realisiert sein, beispielsweise berührend oder berührungslos.

Obwohl die Erfindung in Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

So kann die Schwenkeinrichtung 11 auf unterschiedliche Art und Weise ausgebildet sein, z.B. ein Hydraulikantrieb und/oder ein Elektroantrieb. Die Absenkbewegung kann mittels Spindel oder mit einem anderen Getriebe realisiert sein. Selbst verständlich können anstelle der hier dargestellten Stützung mittels zweier Stützrollen auch mehrere Stützrollen verwendet werden. Der Antrieb des Schwenkrahmens kann selbstverständlich auch durch mehrere Linearantriebe, die jeweils endseitig im Bereich der Lager der Stützrollen angreifen, realisiert sein. Es ist auch denkbar, dass die Schwenkbewegung durch einen Drehantrieb erzeugt wird.

Wie in den vorangegangenen Erläuterungen der Beispiele hervorgehoben, besteht ein bevorzugtes Anwendungsgebiet der Erfindung beim Wickeln eines Metallbandes, insbesondere bei der Inspektion oder Probennahme.

Selbst verständlich ist die Erfindung aber nicht auf dieses Anwendungsbeispiel des Zurückwickelns eines Metallbandes eingeschränkt, sondern grundsätzlich für den Wickelvorgang einer beliebigen Materialbahn, wie beispielsweise einer Kunststoffbahn oder einer Papierbahn oder einer Bahn aus Textilstoff oder einem anderen Werkstoff anwendbar.

Zusammenstellung der verwendeten Bezugszeichen
- 1: Bund, Metallbund
- 2: erste Stützrolle
- 3: zweite Stützrolle
- 4: Bahnkantensensor
- 5, 5', 5": Stellung der Drehachse der ersten Stützrolle
- 6, 6', 6": Stellung der Drehachse der zweiten Stützrolle
- 7: Drehantrieb
- 8: Bundachse
- 9: Pfeil
- 10: Bandlaufrichtung
- 11: Schwenkeinrichtung
- 12: Schwenkwinkel
- 13: Sensorsignal
- 14: Materialbahn, Metallband
- 15: Schwenkantriebe
- 16: Stützvorrichtung
- 17: Symmetrieachse
- 18: Schwenkachse
- 19: Pfeil

- 50, 60: Schwenkebene

## Patentansprüche

1. Vorrichtung zum Wickeln einer Materialbahn, insbesondere eines Metallbandes, wobei ein Bund (1) während des Wickelvorgangs durch zumindest zwei Stützwalzen (2, 3) gestützt ist, wobei die Stützwalzen (2, 3) mittels einer Schwenkeinrichtung (11) um eine Schwenkachse (18) zwischen einer ersten, im Wesentlichen waagerechten Lage, und einer zweite, bezüglich der Horizontalen geneigten Lage, gemeinsam schwenkbar sind, wobei die durch Schwenkbewegung der Drehachsen (5,6) der Stützwalzen (2, 3) jeweils aufgespannte Schwenkebene (50, 60) lotrecht ist, **dadurch gekennzeichnet, dass** die Schwenkeinrichtung (11) eine Stützvorrichtung (16) aufweist, in welcher die zumindest zwei drehangetriebenen Stützwalzen (2, 3) drehbar gelagert sind, wobei die Stützvorrichtung (16) nach Art eines Waagebalkens ausgebildet ist und die Schwenkachse (18) bezüglich jeder der Drehachsen (5, 6) in einem Abstand zueinander angeordnet ist.

2. Vorrichtung nach Anspruch 1, **dadurch gekennzeichnet, dass** die Stützwalzen (2, 3) um einen Schwenkwinkel (12), der stufenlos vorgebbar ist, schwenkbar sind.

3. Vorrichtung nach einem der Ansprüche 1 oder 2, **dadurch gekennzeichnet, dass** die Schwenkeinrichtung (11) dazu eingerichtet ist, eine Lageinformation (13), die ein an einer Kante der zulaufenden Materialbahn (14) angeordneter Bahnkantensensor (4) bereitstellt, bei der stufenlosen Vorgabe des Schwenkwinkels (12) zu berücksichtigen.

4. Verfahren zum Wickeln einer Materialbahn, insbesondere eines Metallbandes, wobei ein Bund (1) während des Wickelvorgangs durch zumindest zwei Stützwalzen (2, 3) gestützt wird, wobei die Stützwalzen (2, 3) mittels einer Schwenkeinrichtung (11) um eine Schwenkachse (18) zwischen einer ersten, im Wesentlichen waagerechten Lage, und einer zweite, bezüglich der Horizontalen geneigten Lage, gemeinsam geschwenkt werden, wobei die Schwenkbewegung der Drehachsen (5,6) der Stützwalzen (2, 3) jeweils in einer lotrechten Schwenkebene (50, 60) durchgeführt wird, **dadurch gekennzeichnet, dass** die Schwenkeinrichtung (11) eine Stützvorrichtung (16) aufweist, in welcher die zumindest zwei drehangetriebenen Stützwalzen (2, 3) drehbar gelagert sind, wobei die Stützvorrichtung (16) nach Art eines Waagebalkens ausgebildet ist und die Schwenkbewegung um eine Schwenkachse (18) durchgeführt wird, die bezüglich jeder der Drehachsen (5, 6) in einem Abstand zueinander angeordnet ist.

5. Verfahren nach Anspruch 4, **dadurch gekennzeichnet**, die die Stützwalzen (2, 3) um einen Schwenkwinkel (12) geschwenkt werden, der stufenlos vorgegeben wird.

6. Verfahren nach einem der Ansprüche 4 oder 5, **dadurch gekennzeichnet, dass** die Schwenkeinrichtung (11) dazu eingerichtet ist, bei der Vorgabe des Schwenkwinkels (12) eine Lageinformation (13) zu berücksichtigen, die von einem an der zulaufenden Materialbahn (14) angeordneten Bahnkantensensor (4) bereitgestellt wird.

## Claims

1. Device for winding a material web, in particular a metal strip, wherein a coil (1) is supported during the winding process by at least two support rollers (2, 3), wherein the support rollers (2, 3) can be pivoted jointly about a pivot axis (18) between a first, substantially horizontal position and a second position which is inclined with respect to the horizontal, by means of a pivoting arrangement (11), wherein the pivot plane (50, 60) generated by the respective pivoting movements of the axes of rotation (5, 6) of the support rollers (2, 3) is vertical, **characterised in that** the pivoting arrangement (11) includes a support device (16) in which the at least two rotationally-driven support rollers (2, 3) are mounted rotatably, the support device (16) being configured in the manner of a balance beam and the pivot axis (18) being arranged at a distance from each of the axes of rotation (5, 6).

2. Device according to claim 1, **characterised in that** the support rollers (2, 3) can be pivoted through a pivot angle (12) which can be specified steplessly.

3. Device according to one of claims 1 or 2, **characterised in that** the pivoting arrangement (11) is set up to take account, when steplessly specifying the pivot angle (12), of positional information (13) provided by a web edge sensor (4) arranged at an edge of the incoming material web (14).

4. Method for winding a material web, in particular a metal strip, wherein a coil (1) is supported during the winding process by at least two support rollers (2, 3), wherein the support rollers (2, 3) can be pivoted jointly about a pivot axis (18) between a first, substantially horizontal position and a second position which is inclined with respect to the horizontal, by means of a pivoting arrangement (11), wherein the pivoting movement of the axes of rotation (5, 6) of the support rollers (2, 3) is in each case executed in a vertical pivot plane (50, 60), **characterised in that** the pivoting arrangement (11) includes a support device (16) in which the at least two rotationally-driven support rollers (2, 3) are mounted rotatably, the support device (16) being configured in the manner of a balance beam and the pivoting movement being effected about a pivot axis (18) which is arranged at a distance from each of the axes of rotation (5, 6).

5. Method according to claim 4, **characterised in that** the support rollers (2, 3) are pivoted through a pivot angle (12) which is specified steplessly.

6. Method according to one of claims 4 or 5, **characterised in that** the pivoting arrangement (11) is set up to take account, when specifying the pivot angle (12), of positional information (13) provided by a web edge sensor (4) arranged near the incoming material web (14).

## Revendications

1. Dispositif d'enroulement d'une bande de matériau, en particulier d'une bande métallique, une bobine (1) étant soutenue par au moins deux cylindres de soutien (2, 3) pendant l'opération d'enroulement, lesdits cylindres de soutien (2, 3) pouvant pivoter conjointement, au moyen d'un dispositif de pivotement (11), autour d'un axe de pivotement (18) entre une première position, sensiblement horizontale, et une deuxième position inclinée par rapport à l'horizontale, chaque plan de pivotement (50, 60) défini par le mouvement pivotant des axes de rotation (5, 6) des cylindres de soutien (2, 3) étant vertical, **caractérisé en ce que** le dispositif de pivotement (11) présente un moyen de support (16) dans lequel les au moins deux cylindres de soutien (2, 3) entraînés en rotation sont montés de manière à pouvoir tourner, ledit moyen de support (16) étant réalisé à la manière d'un fléau et l'axe de pivotement (18) étant disposé à distance par rapport à chacun des axes de rotation (5, 6).

2. Dispositif selon la revendication 1, **caractérisé en ce que** les cylindres de soutien (2, 3) peuvent pivoter selon un angle de pivotement (12) à réglage continu prédéfinissable.

3. Dispositif selon l'une des revendications 1 ou 2, **caractérisé en ce que** le dispositif de pivotement (11) est adapté pour tenir compte, lors de la prédéfinition de l'angle de pivotement (12) à réglage continu, d'une information de position (13) fournie par un capteur de bord de bande (4) disposé au niveau d'un bord de la bande de matériau (14) amenée.

4. Procédé d'enroulement d'une bande de matériau, en particulier d'une bande métallique, une bobine (1) étant soutenue par au moins deux cylindres de soutien (2, 3) pendant l'opération d'enroulement, lesdits cylindres de soutien (2, 3) étant amenés à pivoter conjointement, au moyen d'un dispositif de pivotement (11), autour d'un axe de pivotement (18) entre une première position, sensiblement horizontale, et une deuxième position inclinée par rapport à l'horizontale, le mouvement pivotant des axes de rotation (5, 6) des cylindres de soutien (2, 3) étant effectué chaque fois dans un plan de pivotement (50, 60) vertical, **caractérisé en ce que** le dispositif de pivotement (11) présente un moyen de support (16) dans lequel les au moins deux cylindres de soutien (2, 3) entraînés en rotation sont montés de manière à pouvoir tourner, ledit moyen de support (16) étant réalisé à la manière d'un fléau et le mouvement pivotant étant effectué autour d'un axe de pivotement (18) disposé à distance par rapport à chacun des axes de rotation (5, 6).

5. Procédé selon la revendication 4, **caractérisé en ce que** les cylindres de soutien (2, 3) sont amenés à pivoter selon un angle de pivotement (12) à réglage continu prédéfinissable.

6. Procédé selon l'une des revendications 4 ou 5, **caractérisé en ce que** le dispositif de pivotement (11) est adapté pour tenir compte, lors de la prédéfinition de l'angle de pivotement (12) à réglage continu, d'une information de position (13) fournie par un capteur de bord de bande (4) disposé au niveau d'un bord de la bande de matériau (14) amenée.
